# EUROPÄISCHE PATENTSCHRIFT

(11) **EP 1 016 317 B1**
(45) Veröffentlichungstag und Bekanntmachung des Hinweises auf die Patenterteilung: **29.05.2002**
(21) Anmeldenummer: 98919104.4
(22) Anmeldetag: 17.03.1998
(51) Int. Cl.: H04R 9/06, H04R 1/02, H04R 7/12

(54) **BREITBANDLAUTSPRECHER**
BROADBAND LOUDSPEAKER
HAUT-PARLEUR LARGE BANDE

(30) Priorität: 17.03.1997 DE 19710967
(43) Veröffentlichungstag der Anmeldung: 05.07.2000
(73) Patentinhaber: Sorus Audio AG, 46049 Oberhausen (DE)
(72) Erfinder: KÖPPEN, Karl-Heinz, 46047 Oberhausen (DE)
(74) Vertreter: Rox, Thomas Dr.
(86) Internationale Anmeldenummer: EP9801526
(87) Internationale Veröffentlichungsnummer: WO9842160

(56) Entgegenhaltungen:
- DE-A- 3 241 898
- DE-A- 3 611 120
- GB-A- 2 153 628
- US-A- 2 145 963
- US-A- 4 122 911
- PATENT ABSTRACTS OF JAPAN vol. 6, no. 123 (E-117), 8. Juli 1982 & JP 57 050197 A (YUUTOPIA KIKI), 24. März 1982

## Beschreibung

Die Erfindung betrifft einen annähernd punktförmig abstrahlenden Breitbandlautsprecher mit verbesserten Wiedergabeeigenschaften nach den Ansprüchen 1 und 7.

Der Erfindungsgedanke orientiert sich dabei am ideal einer möglichst kleinen kugelförmig abstrahlenden Punktschaltquelle.

Generell haben Gehäuse großen Einfluß auf die akustischen Eigenschaften eines Lautsprechers, wobei jede Gehäuseform und beschaffenheit sowie die Anordnung des Schallwandlers im Gehäuse sehr charakteristische Auswirkungen auf die Wiedergabequalität hat. Die durch Gehäuse hervorgerufenen Wiedergabefehler sind anschließend selbst digital nur sehr schwer bis überhaupt nicht zu korrigieren und primär folgenden Ursachen zuzuordnen:
1. Im Gehäuse bilden sich stehende Wellen, die störend auf die Membranrückseite einwirken.
2. Die Schallwellen werden im Bereich der Diffraktionsfrequenz und darunter an den Lausprecherfront-Außenkanten gebeugt, was bei ungünstigen Gehäuseformen zu einem unregelmäßigen Abfall der Amplitude führt.
3. An geraden Gehäusekanten werden Zylinderwellen gebildet, die sich hörwinkelabhängig dem Direktschall überlagern (Interferieren).
4. Abhängig von Gehäusekonstruktion und verwendeten Materiallen treten mehr oder weniger starke Materialresonanzen auf, so daß Front- und Rückplatten schwingen.
   Als ungünstigste der gebräuchlichen Gehäuseformen In Bezug auf die vorgenannten Fehlerquellen hat sich der Würfel erwiesen, der bei zentrischem Einbau des Chassis kräftige Stehwellen und an den Lautsprecherfront-Außenkanten starke Zylinderwellen bildet. Als Kompromißlösung ist das Rechteckgehäuse mit drei unterschiedlichen Kantenlängen sehr verbreitet, weil sich die Stehwellen auf drei Frequenzen aufteilen und daher nicht so stark ausgeprägt auftreten. Möglich sind auch zusätzlich eingebaute Schallreflektoren, die diesen Effekt verringern sollen. Auch pyramidenförmige Gehäuse erfüllen ähnliche Zwecke. Interferenzfehler lassen sich dabei durch Anschrägen der Kanten etwas mildern. Fehler, durch Beugung und Überlagerung werden durch kugelförmige Gehäuse minimiert, wie es z.B. die DE-U- 7502568, gemäß welcher der Oberbegriff des Anspruchs 1 abgegrenzt wurde, zeigt. Die Kugel bringt jedoch ohne weitere Maßnahmen die kräftigsten Stehwellen hervor. Vorteilhaft ist bei dem vorgenannten Gebrauchsmuster die Membranbefestigung unmittelbar am Gehäuse, in der Abbildung jedoch ist die Lage der Membran in Bezug auf die Gehäuseaußenkante so unglücklich dargestellt, daß die Vorteile der kugelförmigen Gehäusefront nicht zum Tragen kommen.
   Hinzu kommen Fehler, die von der Membran verursacht werden:
5. Ab "fb" [fb=C/(π-d) fb= Bündelungsfrequenz: C=Schallgeschwindigkeit; d= Membrandurchmesser] tritt die Bündelung der abgestrahlten Schallwellen zu höheren Frequenzen hin ein (die Formel bezieht sich auf eine ebene Membran, während eine konische Membran prinzipbedingt noch stärker bündelt).
6. Abhängig von der Materialbeschaffenheit (Verwindungssteifhelt, innere Dämpfung u.a.) treten bei verschiedenen Frequenzen Materialresonanzen in Form von Partialschwingungen (störender Fremdschall durch partielle Membranverbiegung) auf.
7. Fehler durch die Membranaufhängung (Taumelbewegungen) bei Kalotten.
8. Fehler, der infolge der Membranaufhängung und Zentrierung (Masse/Federwirkung), ähnlich einem Filter 2. Ordnung, einen Amplitudenabfall bei der unteren Grenzfrequenz zur Folge hat.

Die schwerwiegendsten Fehler In Bezug auf die räumliche Wiedergabequalität jedoch verursachen unterschiedliche Laufzeiten der Schallwellen bei nichtkoaxialen Mehrwegesystemen. Selbst wenn die Membranen auf einer Ebene liegen, treten Laufzeitfehler auf. Die originalgetreue dreidimensionale Wiedergabe einer Aufzeichnung mit zwei Mikrofonen ist damit nicht bzw. nur für einen fest fixierten Hörplatz annähernd möglich. Außerdem treten Halleffekte auf, die u.a. einen künstlichen Raumklang und größere Klangfülle vortäuschen.

Demnach könnte ein Koaxiallautsprecher geeignet erscheinen, diesen Fehler zu beheben. Koaxiallautsprecher sind als Kombination Konus/Kalotte und Konus/Horn bekannt. Bei beiden Ausführungen befindet sich der Schallaustritt für den Hochtonbereich in der Trichtermündung eines Konus. Die Membran, die ohnehin schon den Ihr zugewiesenen Hochtonanteil moduliert, wird noch - bei der Kalotte mehr, beim Horn etwas weniger - mit den Schallwellen des Hochtonsystems beaufschlagt. Auch Ist nachteilig, daß die Schallanteile der sonst breitstrahlenden Kalotte durch den Konus frequenzabhängig gebündelt werden. Beim Hom stören In verschiedener Hinsicht die Vielfachrefexionen an den Innenwänden des Hornkörpers. Einen sinnvollen Ansatz liefert die koaxiale Ausführung, eines Hoch/Mittelton Kalottenlautsprechers aus der GB-A-2250658, gemäß welcher der Oberbegriff des Anspruchs 7 abgegrenzt wurde. Diese Patentanmeldung macht jedoch hinsichtlich der Unterdrückung von Partialschwingungen keine Aussagen.
Diese vorgenannten Fehler führen zum Teil zu erheblichen harmonischen Verzerrungen.

Es ist daher Aufgabe der Erfindung einen Lautsprecher mit verbesserten Wiedergabeeigenschaften zu schaffen, bei dem die beschriebenen Fehler weitgehend vermieden werden.

Die Aufgabe wird durch die kennzeichnenden Merkmale der Ansprüche 1 und 7 auf zwei Wegen erfindungsgemäß gelöst. Die sich anschließenden Unteransprüche bilden den Erfindungsgegestand vorteilhaft weiter und zeigen mögliche Ausgestaltungsformen auf.

Auf dem ersten Weg bietet die kuppelförmige Lautsprecherfront den Vorteil, daß sich die Schalldruckwellen nicht abrupt an Gehäuse-Außenkanten brechen, sondern allmählich. Dadurch entstehen weder Interferenzen noch Unregelmäßigkelten im Amplitudenfrequenzverlauf. Der Übergangsbereich zwischen den Verhältnissen auf einer unendlichen Schallwand und denen am Ende einer langen Röhre verläuft hier regelmäßig. Der Schalldruck fällt gleichmäßig bis auf -6dB ab und kann leicht - z.B. bei einer passiven Lösung nach der Impedanzentzerrung - durch eine bekannte Schaltung im Signalweg, die den Schalldruckabfall unterhalb der Diffraktionsfrequenz (f_{d}) ausgleicht, indem sie eine, frequenzabhängige Pegelabsenkung zuläßt, deren Eckfrequenz = f_{d} ist, ausgeglichen werden. Dadurch wird der Frequenzgang linearisiert und es stellt sich der Amplitudenfrequenzgang elner unendlichen Schallwand ein.

Im Inneren dieser Kuppel werden die axial abgestrahlten Schallwellen unmittelbar, und durch die konusförmtg angeordneten Ablenkflächen die radial abgestrahlten Schallantelle in den hinteren Bereich des Gehäuses geführt. Dort treffen sie auf die erfindungsgemäße Umlenkebene, die von der Gehäuserückwand gebildet werden kann, sich vorzugsweise im 45° Winkel befindet und die Schallwellen derart ablenkt, daß sie vielfach an den Innenwänden des Gehäusemantels, der einen polygonalen Querschnitt aufweist, reflektiert werden. Ein In den Gehäusehohlraum eingebrachtes Dämpfungsmaterial muß mehrfach durchdrungen werden. Axiale Stehwellen können sich nicht ausbilden.

Durch die ungeradzahlige polygonale Ausführung des Gehäuseinnenquerschnitts werden radiale Stehwellen auf mehrere Frequenzen verteilt - abhängig von der Segmentezahl - und damit bereits deutlich abgeschwächt, bevor sie ebenfalls vom Dämpfungsmaterial eliminiert werden.

Die äußerst stabile Gehäusekonstruktion ist sehr resonanzarm und läßt es zu, den üblichen Lautsprecherkorb einzusparen und die Membranaufhängung und die Antriebseinheit direkt Im Gehäuse zu befestigen, wenn z.B. Aluminium oder Kunststoff als Werkstoffe zum Einsatz kommen.

Der andere Weg führt über die Verbesserung der Membranabstrahlung an sich. Um das Bündelungsverhalten der Lautsprechermembran zu verbessern, d.h., den Abstrahlwinkel zu vergrößern, wird die Membran als Kalotte ausgelegt. In Verbindung mit einer kuppelförmigen Lautsprecherfront wird so ein beinahe perfektes Abstrahlverhaltens im beschriebenen Übergangsbereich erreicht.

Partialschwingungen der Membran werden erheblich unterdrückt, wenn die Kalottenmembran erfindungsgemäß in stabilisierende Segmente gegliedert ist, indem sie mit einem polygonalen Querschnitt versehen wird. Wenn dazu eine unsymmetrische Teilung gewählt wird, können sich die vornehmlich gegenüberliegend auftretenden Schwingungsfelder nicht aufbauen. Eine Umformung des Randbereichs nach innen. zu einem kreisförmigen Flansch, gibt ergänzende Formstabilität und schafft eine Ebene zum Befestigen der Membranaufhängung.

Die Gliederung der Membran In zwei Zonen und die elastische Verbindung der Zonen miteinander - dabei kann es sich um eine definierte dauerelastische Verklebung handeln - verbessert zum einen nochmals das Abstrahlverhalten, d.h. minimiert Bündelungserscheinungen, zum anderen den Wirkungsgrad für hohe Frequenzen. Der durch die elastische Ankoppelung verursachte Einbruch im Amplitudenfrequenzgang läßt sich mit einem Bandpaß korrigieren. Eine Aufgliederung in weitere Ringzonen ist begrenzt möglich. Die Befestigung des Spulenträgers erfolgt jeweils im Zentrum. Taumelbewegungen der Membran können mit elner endseitig oder doppelt gelagerten Zentrierachse, die vorzugsweise aus einem leichten Hohlkörper besteht. verhindert werden. Die störende (dämpfende u. reflektierende) Zentrierspinne kann entfallen.

FM-Verzerrungen schließlich lassen sich reduzieren, wenn die Zentrumszone von der Ringzone abgekoppelt und mit eigenem Antrieb und eigener Membranaufhängung versehen wird. Der Antrieb der Zentrumszone hat Platz vor dem Antrieb für die Ringzone, wobei die Zentrumszone auch durch ein komplettes Schallwandierelement, z.B. eine Neodymkalotte, dargestellt werden kann. Die Befestigung der inneren Membranaufhängung der Ringzone erfolgt an diesem Antrieb bzw. Schallwandler, wodurch gleichzeitig die vollständige Abdichtung zum Gehäuse gewährleistet ist. Je nach Materialbeschaffenheit der Membranaufhängungen ist hiermit allein eine ausreichende Zentrierung und Nullstellung möglich. Einer geringfügigen Phasenobweichung kann elektronisch begegnet werden. Das anschließende Gehäuse führt zum ersten Lösungsweg zurück, kann aber z.B. ein Kugelgehäuse mit geeigneter Innenkontur sein.

Im Ergebnis ist mit dem Lautsprecher schon im Gründaufbau - bei freier Aufstellung (nicht zu kleiner Abstand von den Wänden) - eine verblüffend originalnahe plastische Reproduktion geeignet aufgezeichneter Schallereignisse möglich. Er ist auch bestmöglich für eine aktive Vorbehandlung der Tonsignale vorbereitet, wenn u.a. der volle Dynamikumfang genutzt werden soll.

Anhand der Abbildungen werden die Ausführungsbeispiele näher erläutert.

Figur 1 zeigt schematisch den Längsschnitt des Breitbandlautsprechers, bei dem ein Schallwandler (2) mit konusförmiger Membran (4) in die kuppelförmige Front (6) eingebracht ist, die mittels der Membranaufhängung (5) sowohl In einem Korb oder im Gehäuse (1) befestigt sein kann. Ebenfalls kann die Antriebseinheit (3) mit einem Korb oder dem Gehäuse (1) bzw. der Rückwand verbunden sein. Die diagonal angelegte Umlenkebene (9) kann durch die Rückwand gebildet werden. Die konisch verlaufende Innenkontur lenkt radial abgestrahlte Schallanteile in den hinteren Bereich des Gehäuses (1), wobei sie dem beschriebenen eliminierenden Prozeß unterliegen.

Figur 2 zeigt den unmittelbar mit Antriebseinheit (3) und Membranaufhängung (5) am Gehäuse befestigten Schallwandler in konvexer und konkaver (gestrichelt) Ausführung. Die Zentrierachse (15) ist im Beispiel endseitig gelagert, wöbei das Lager (16) nicht näher beschrieben wird, z.B. aber auch eine elastische Sicke sein kann.

Figur 3 zeigt die In Ringzone (12) und Zentrumszone (13) aufgeteilte Kolottenmembran (10). Die Befestigung der Zonen miteinander mittels elastischer Verbindung (14) Ist schematisch dargestellt. Die Ringzone (12) muß zur Versteifung im Ankoppelungsbereich zweckmäßigerweise eine Umformung erfahren. Figur 3a zeigt eine Ausschnittsvergrößerug dieses Bereichs.

Figur 4 zeigt eine Anordnung mit separat angetriebener Zentrumszone (13,19). Die innere Membranaufhängung (17) verbindet die Ringzone (12) mit dem zweiten Antrieb (19) bzw. mit dem Spulenträger (18). Die Zentrumszone (13) ist dabei mit eigener Membranaufhängung versehen und kann einen vollständig eigenen Schallwandler darstellen.

Figur 5 zeigt ein dreidimensional dargestelltes Gehäuse (1) ohne Lautsprecher. In diesem Ausführungsbeispiel ist der Außenquerschnitt vollständig rund, während der innenraum vieleckig ausgeführt ist, wie der Einblick ins Gehäuse und die eingelassene Rückwand (9) zeigen.

Figur 6 zeigt eine dreidimensionale Abbildung von Figur 3. Die Ansicht kann zugleich die Figuren 2 und 4 illustrieren. Den Absatz im Zentrum ignorierend sehen wir die Ausführung nach Figur 2, ihn als Membranaufhängung interpretierend Figur 4. Zugleich ist durch die polygonale Außenkontur der kuppelförmigen Lautsprecherfront (6) eine praktikable Kombination der Lösungswege gezeigt.

## Patentansprüche

1. Lautsprecher,
- mit einem Gehäuse (1), das eine kuppelförmige Lautsprecherfront (6) aufweist, die nach hinten in einen koaxial um die Lautsprecher-Mittelachse (7) herum angeordneten Gehäusemantel (8) mündet, und
- mit einem Schallwandler (2), der eine Antriebseinheit (3), eine Membran (4) und eine Membranaufhängung (5) aufweist,
- wobei der Schallwandler (2) auf der kuppelförmigen Lautsprecherfront (6) befestigt ist,
**dadurch gekennzeichnet,**
- **daß** eine diagonale, die Schallwellen ablenkende Umlenkebene (9) gehäuseinnenseitig der Rückseite der Membran (4) gegenüberliegt, und
- **daß** der Querschnitt des Gehäusemantels (8) innenseitig ein Polygon beschreibt, das eine ungerade Seitenzahl aufweist.

2. Lautsprecher nach Anspruch 1, **dadurch gekennzeichnet, daß** die diagonale Umlenkebene (9) von der Rückwand des Gehäuses (1) gebildet ist.

3. Lautsprecher nach Anspruch 1 oder 2, **dadurch gekennzeichnet, daß** der Winkel zwischen der Umlenkebene (9) und der Lautsprecher-Mittelachse vorzugsweise 45° beträgt.

4. Lautsprecher nach einem der Ansprüche 1 bis 3, **dadurch gekennzeichnet, daß** die Umlenkebene (9) derart ausgerichtet ist, daß ihr ein offener Winkel des Polygons gegenüberliegt.

5. Lautsprecher nach einem der Ansprüche 1 bis 4, **dadurch gekennzeichnet, daß** die innenseitige Kontur der kuppelförmigen Lautsprecherfront (6) einen nach hinten konusförmigen Verlauf vom äußeren Befestigungsflansch der Membran (4) zum Gehäusemantel (8) hin aufweist.

6. Lautsprecher nach einem der Ansprüche 1 bis 5, **dadurch gekennzeichnet, daß** der Gehäusemantel (8) konisch verläuft.

7. Lautsprecher
- mit einem Gehäuse (1)
- mit einem Schallwandler (2), der eine am Gehäuse (1) befestigte Antriebseinheit (3), eine Membran (4) und eine Membranaufhängung (5), die die Membran (4) mit dem Gehäuse (1) verbindet, aufweist,
- wobei die Membran (4) als Kalotte (10) ausgebildet ist,
**dadurch gekennzeichnet,**
- **daß** die Kalotte (10) eine polygonale Grundfläche aufweist.

8. Lautsprecher nach Anspruch 7, **dadurch gekennzeichnet, daß** die polygonale Grundfläche der Kalotte (4) eine ungerade Seitenzahl aufweist.

9. Lautsprecher nach Anspruch 8, **dadurch gekennzeichnet, daß** die Kalotte (10) im Randbereich nach Innen zu einem runden Flansch (11) umgeformt ist.

10. Lautsprecher nach Anspruch 9, **dadurch gekennzeichnet, daß** die Membranaufhängung (5) am Flansch (11) befestigt ist.

11. Lautsprecher nach Anspruch 7, **dadurch gekennzeichnet, daß** die Kalotte (10) mit einer Zentrierachse (15) verbunden ist, die im Gehäuse (1) gelagert ist (16).

12. Lautsprecher nach Anspruch 10, **dadurch gekennzeichnet, daß** die Kalotte (10) in eine Ringzone (12) und eine Zentrumszone (13) unterteilt ist.

13. Lautsprecher nach Anspruch 12, **dadurch gekennzeichnet, daß** die Ringzone (12) dauerelastisch mit der Zentrumszone (13) über ein Verbindungselement (14) verbunden ist.

14. Lautsprecher nach Anspruch 13, **dadurch gekennzeichnet, daß** die Antriebseinheit (3) auf die Zentrumszone (13) wirkt.

15. Lautsprecher nach Anspruch 12, **dadurch gekennzeichnet, daß** die Zentrumszone (13) ein eigenständiger Schallwandler mit separatem Antrieb (19) ist.

16. Lautsprecher nach Anspruch 15, **dadurch gekennzeichnet, daß** der Antrieb (19) für die Zentrumszone (13) vor der Antriebseinheit (3) für die Ringzone (12) angeordnet ist.

17. Lautsprecher nach Anspruch 16, **dadurch gekennzeichnet, daß** die Ringzone (12) mit einer zweiten, inneren Membranaufhängung (17) am Spulenträger (18) der Antriebseinheit (3) und am zweiten Antrieb (19) befestigt ist.

## Claims

1. A loudspeaker,
- with an enclosure (1) provided with a dome-shaped loudspeaker front (6), which flares rearwardly to an enclosure shell (8) disposed coaxially around the central axis (7) of the loudspeaker, and
- with a sound transducer (2), which is provided with a driver unit (3), a diaphragm (4) and a diaphragm suspension (5),
- wherein the sound transducer (2) is fastened to the dome-shaped loudspeaker front (6),
**characterized in that**
- a diagonal deflection plane (9) for deflecting the sound waves is disposed facing the back side of the diaphragm (4) on the inside of the enclosure, and
- the inside cross section of the enclosure shell (8) describes a polygon, which has an odd number of sides.

2. A loudspeaker according to claim 1, **characterized in that** the diagonal deflection plane (9) is formed by the back wall of the enclosure (1).

3. A loudspeaker according to claim 1 or 2, **characterized in that** the angle between the deflection plane (9) and the central axis of the loudspeaker is preferably 45°.

4. A loudspeaker according to one of claims 1 to 3, **characterized in that** the deflection plane (9) is positioned such that an open angle of the polygon face it.

5. A loudspeaker according to one of claims 1 to 4, **characterized in that** the inside contour of the dome-shaped loudspeaker front (6) is provided with a rearwardly conical shape from the outer fastening flange of the diaphragm (4) to the enclosure shell (8).

6. A loudspeaker according to one of claims 1 to 5, **characterized in that** the enclosure shell (8) has conical shape.

7. A loudspeaker,
- with an enclosure (1),
- with a sound transducer (2), which is provided with a driver unit (3) fixed with the enclosure (1), a diaphragm (4) and a diaphragm suspension (5) connecting the diaphragm (4) with the enclosure (1),
- wherein the diaphragm (4) is formed as a cup (10),
**characterized in that**
- the cup (10) is provided with a polygonal base.

8. A loudspeaker according to claim 7, **characterized in that** the polygonal base of the cup (4) [sic: 10] has an odd number of sides.

9. A loudspeaker according to claim 8, **characterized in that** the cup (10) is bent inwardly in the rim region to obtain a circular flange (11).

10. A loudspeaker according to claim 9, **characterized in that** the diaphragm suspension (5) is fastened to the flange (11).

11. A loudspeaker according to claim 7, **characterized in that** the cup (10) is joined to a centering axis (15), which is supported (16) in the enclosure (1).

12. A loudspeaker according to claim 10, **characterized in that** the cup (10) is divided into an annular zone (12) and a center zone (13).

13. A loudspeaker according to claim 12, **characterized in that** the annular zone (12) is joined to the center zone (13) in permanently elastic manner by a joint element (14).

14. A loudspeaker according to claim 13, **characterized in that** the driver unit (3) acts on the center zone (13).

15. A loudspeaker according to claims 12, **characterized in that** the center zone (13) is an independent sound transducer with separate driver (19).

16. A loudspeaker according to claim 15, **characterized in that** the driver (19) for the center zone (13) is disposed in front of the driver unit (3) for the annular zone (12).

17. A loudspeaker according to claim 16, **characterized in that** the annular zone (12) is fastened with a second, inner diaphragm suspension (17) to the coil former (18) of the driver unit (3) and to the second driver (19).

## Revendications

1. Haut-parleur,
- équipé d'un boîtier (1), qui présente une façade de haut-parleur (6) en forme de coupole, laquelle débouche vers l'arrière dans une enveloppe de boîtier (8) disposée de façon coaxiale autour de l'axe central (7) du haut-parleur, et
- avec un transducteur acoustique (2), qui présente une unité d'entraînement (3), une membrane (4) et une suspension de membrane (5),
- moyennant quoi le transducteur acoustique (2) est fixé sur la façade de haut-parleur en forme de coupole,
**caractérisé**
- **en ce qu'**un plan de déviation (9) diagonal et déviant les ondes sonores fait face côté intérieur du boîtier à l'arrière de la membrane (4), et
- **en ce que** la section de l'enveloppe de boîtier (8) décrit côté intérieur un polygone qui présente un nombre de côtés impairs.

2. Haut-parleur selon la revendication 1, **caractérisé en ce que** le plan de déviation (9) diagonal est formé par la paroi arrière du boîtier (1).

3. Haut-parleur selon la revendication 1 ou 2, **caractérisé en ce que** l'angle formé entre le plan de déviation (9) et l'axe central du haut-parleur est de préférence 45°.

4. Haut-parleur selon l'une quelconque des revendications 1 à 3, **caractérisé en ce que** le plan de déviation (9) est orienté de telle façon qu'un angle ouvert du polygone lui fait face.

5. Haut-parleur selon l'une quelconque des revendications 1 à 4, **caractérisé en ce que** le contour côté intérieur de la façade de haut-parleur (6) en forme de coupole présente un tracé en forme de cône vers l'arrière qui va de la bride de fixation extérieure de la membrane (4) en direction de l'enveloppe du boîtier (8).

6. Haut-parleur selon l'une quelconque des revendications 1 à 5, **caractérisé en ce que** l'enveloppe du boîtier (8) présente une forme conique.

7. Haut-parleur
- équipé d'un boîtier (1),
- avec un transducteur acoustique (2), qui présente une unité d'entraînement (3) fixée sur le boîtier (1) , une membrane (4) et une suspension de membrane (5), qui relie la membrane (4) au boîtier (1),
- la membrane (4) étant réalisée sous la forme d'une calotte (10),
**caractérisé**
- **en ce que** la calotte (10) présente une surface de base polygonale.

8. Haut-parleur selon la revendication 7, **caractérisé en ce que** la surface de base polygonale de la calotte (4) présente un nombre de côtés impair.

9. Haut-parleur selon la revendication 8, **caractérisé en ce que** la calotte (10) est transformée en une bride (11) ronde dans la zone périphérique vers l'intérieur.

10. Haut-parleur selon la revendication 9, **caractérisé en ce que** la suspension de membrane (5) est fixée sur la bride (11).

11. Haut-parleur selon la revendication 7, **caractérisé en ce que** la calotte (10) est reliée à un axe de centrage (15), qui est logé (16) dans le boîtier (1).

12. Haut-parleur selon la revendication 10, **caractérisé en ce que** la calotte (10) est subdivisée en une zone annulaire (12) et une zone centrale (13).

13. Haut-parleur selon la revendication 12, **caractérisé en ce que** la zone annulaire (12) est reliée avec une élasticité permanente à la zone centrale (13) au moyen d'un élément de liaison (14).

14. Haut-parleur selon la revendication 13, **caractérisé en ce que** l'unité d'entraînement (3) agit sur la zone centrale (13).

15. Haut-parleur selon la revendication 14, **caractérisé en ce que** la zone centrale (13) est un transducteur acoustique autonome avec un entraînement (19) séparé.

16. Haut-parleur selon la revendication 15, **caractérisé en ce que** l'entraînement (19) pour la zone centrale (13) est disposé en amont de l'unité d'entraînement (3) pour la zone annulaire (12).

17. Haut-parleur selon la revendication 16, **caractérisé en ce que** la zone annulaire (12) est fixée avec une deuxième suspension de membrane (17) intérieure sur le support de bobine (18) de l'unité d'entraînement (3) et sur le deuxième entraînement (19).
